# EUROPÄISCHE PATENTSCHRIFT

(11) **EP 0 536 157 B1**
(45) Veröffentlichungstag und Bekanntmachung des Hinweises auf die Patenterteilung: **30.08.1995**
(21) Anmeldenummer: 91909630.5
(22) Anmeldetag: 27.05.1991
(51) Int. Cl.: F02P 15/08

(54) **HOCHSPANNUNGSSCHALTER BEI DOPPELFUNKENSPULEN-ZÜNDANLAGEN**
HIGH VOLTAGE SWITCH IN DOUBLE-COIL IGNITION SYSTEMS
INTERRUPTEUR A HAUTE TENSION POUR DES SYSTEMES D'ALLUMAGE PAR BOBINES A DEUX SORTIES

(30) Priorität: 23.06.1990 DE 4020103
(43) Veröffentlichungstag der Anmeldung: 14.04.1993
(73) Patentinhaber: ROBERT BOSCH GMBH, 70442 Stuttgart (DE)
(72) Erfinder: VOGEL, Manfred, D-7257 Ditzingen (DE); HERDEN, Werner, D-7016 Gerlingen (DE)
(86) Internationale Anmeldenummer: DE9100444
(87) Internationale Veröffentlichungsnummer: WO9200454

(56) Entgegenhaltungen:
- DE-A- 3 737 781
- GB-A- 2 064 227

## Beschreibung

### Stand der Technik

Die Erfindung geht aus von einer Zündanlage wie sie beispielsweise aus der DE-OS 37 31 393 bekannt ist. Bei der genannten Zündanlage kommen Hochspannungsschalter zum Einsatz, die sekundärseitig vorzugsweise im Zündkerzenstecker angeordnet sind. Als Hochspannungsschaltelemente werden Kippdiodenkaskaden verwendet, wobei je nach Spannungsfestigkeit einer einzelnen Kippdiode und je nach gewünschter Kippspannung 10 bis 50 Dioden übereinander gestapelt werden. Ein solcher Hochspannungsschalter, der schlagartig vom sperrenden in den leitenden Zustand übergeht, ermöglicht es, die Einflüsse von Nebenschlüssen an der Zündkerze praktisch zu eliminieren. Aufgrund ihrer Eigenkapazität wirken sich lange Zündleitungen nach der Kippdiode nachteilig auf den Aufsteilerungseffekt der Kippdiode aus, weshalb man den Hochspannungsschalter vorzugsweise im Kerzenstecker anordnet. Kommen solche Halbleiterschaltelemente bei Doppelfunkenspulen zum Einsatz, so muß man aufgrund der sekundärseitigen Spannungsaufteilung die Kippspannung so gering halten, daß die Kippspannung auf jeden Fall erreicht wird, allerdings hat das den Nachteil, daß bei einer Kippspannung deutlich unter 11 kV der Aufsteilerungseffekt kaum noch wirksam ist.

Mit der vorliegenden Lösung wird angestrebt, für einen optimalen Einsatz der Hochspannungsschalter bei Doppelfunkenspulen eine günstige Dimensionierung der Kippspannung im Hinblick auf einen möglichst großen Aufsteilerungseffekt zu finden.

### Vorteile der Erfindung

Die erfindungsgemäße Lösung mit den kennzeichnenden Merkmalen nach dem Hauptanspruch hat den Vorteil, daß bei einem Einsatz von Kippdiodenkaskaden in Zündanlagen mit Doppelfunkenspulen der Hochspannungsschalter bezüglich seiner Kippspannung so dimensioniert wird, daß die Wirkung der Kapazität der Zündleitungen vor den Hochspannungsschaltern dahingehend genutzt wird, daß in der kürzeren Zündleitung eine Kippdiode mit einer höheren Kippspannung angeordnet werden kann. Dadurch wird der Aufsteilerungseffekt an der entsprechenden Zündkerze gegenüber Hochspannungsschaltern mit gleicher Kippspannung gesteigert. Die Kippspannung der beiden Halbleiterschaltelemente liegt etwa zwischen 11 kV und 20 kV.

Verwendet man als einzelne Kippdioden in einer Kaskade Fünf-Schicht-Elemente mit symmetrischem Aufbau, die in beide Spannungsrichtungen kippen, so braucht man im Gegensatz zu üblichen Kippdioden (Vier-Schicht-Dioden) die Polarität des Hochspannungsschalters nicht zu beachten. Diese Tatsache bringt Vorteile bei der Nachrüstung von Kippdioden und erleichtert eine etwaige Reparatur z. B. bei Wechsel des Kerzensteckers, da man einen Wechsel ungeachtet der Polarität vornehmen kann.

### Zeichnung

Ein Ausführungsbeispiel der Erfindung ist in der Zeichnung dargestellt und in der nachfolgenden Beschreibung näher erläutert.

Es zeigen:
Figur 1 Prinzipschaltbild einer Zündanlage mit einer Doppelfunkenspule.
Figur 2a Sekundärseite einer Zündanlage einer Doppelfunkenspule mit Kippdioden mit unsymmetrischer Kennlinie.
Figur 2b Sekundärseite einer Zündanlage einer Doppelfunkenspule mit Kippdioden mit symmetrischer Kennline.

### Beschreibung des Ausführungsbeispiels

Im folgenden wird der Einsatz des Hochspannungsschalters in einer Zündanlage eines Kraftfahrzeuges beschrieben.

Figur 1 zeigt eine Zündanlage mit einer Doppelfunkenspule 1, deren Primärwicklung 2 über einen Zündtransistor 4 an eine Spannungsversorgung UB, beispielsweise an die hier nicht dargestellte Batterie eines Kraftfahrzeuges angeschlossen ist. Der Zündtransistor 4 wird auf bekannter Weise über eine Steuerklemme 5 von einem Steuergerät angesteuert. Die Sekundärwicklung 3 ist auf der einen Seite über eine Zündleitung 6 mit einem Entstörwiderstand 9, einer Hochspannungskippdiode 13 und einer Zündkerze 11 verbunden und auf der anderen entgegengesetzt gepolten Seite über eine Zündleitung 7 mit einem Entstörwiderstand 8 und einer ebenfalls entgegengesetzt gepolten Hochspannungkippdiode 12 mit einer Zündkerze 10 verbunden.

Die Figuren 2a und 2b zeigen eine Zündanlage mit der Doppelfunkenspule 1, die jeweils über ihre Zündleitungen 6, 7, die Entstörwiderstände 8, 9 und entweder wie in Figur 2a über Hochspannungskippdioden 12 und 13 oder wie in Figur 2b über die symmetrischen Hochspannungskippdioden 14 und 15 mit den Zündkerzen 10 bzw. 11 verbunden ist.

Die in Figur 1 dargestellte Zündanlage arbeitet folgendermaßen. Durch Abschalten des durch die Primärwicklung 2 der Doppelfunkenspule 1 fließenden Stromes mittels des Zündtransistors 4 wird in der Sekundärwicklung 3 eine Spannung U induziert, die beispielsweise bei etwa 30 kV liegt und bei Erreichen, der durch die Hochspannungskippdioden 12 und 13 vorgegebene Kippspannung ein Durchschalten an die Zündkerzen 10 und 11 bewirkt, was entweder unmittelbar oder nach weiterem Spannungsanstieg zum Auslösen des Zündfunkens führt. Die in der Figur 1 dargestellte Verschaltung unter Verwendung von Doppelfunkenspulen führt dazu, daß die von der Zündspule sekundärseitig gelieferte Zündspannung an beiden Zündleitungen 6 und 7 aufgeteilt wird, d. h. die Kippspannung der Kippdioden 12 und 13 muß klein gewählt werden, so daß ein Durchschalten der Zündspannung an die Zündkerzen 10 und 11 gewährleistet wird. Jedoch ist der eigentlich gewünschte Aufsteilerungseffekt der Kippdioden 12 und 13 bei einer Kippspannung von kleiner als 11 kV nicht mehr effektiv. Es wird nun die Wirkung der Eigenkapazitäten der unterschiedlich langen Zündleitungen 6 und 7 genutzt. Diese Kapazitäten werden geladen, solange die Kippdioden 12 bzw. 13 sperren. Dadurch teilt sich die Spannung auf der Sekundärseite der Zündspule ungleichmäßig auf die Zündleitungen 6 und 7 auf. Da die kürzere Zündleitung 7 eine geringere Kapazität hat und damit an ihr eine höhere Spannung ansteht als bei der längeren Zündleitung 6, an der die niedrigere Spannung ansteht, kann man die Kippspannung an der Kippdiode 12 höher wählen, und so einen besseren Aufsteilerungseffekt gewährleisten. Bei der beschriebenen Zündanlage können die Kippspannungen der Kippdiode so gewählt werden, daß die Kippdiode 13 in der längeren Zündleitung 6 bei etwa 11 bis 13 kV kippt und die Kippdiode 12 in der kürzeren Zündleitung 7 bei etwa 16 bis 18 kV.

In Figur 1 und 2a ist eine Verschaltung der Sekundärseite 3 einer Zündanlage mit Doppelfunkenspulen mit Kippdioden als Vier-Schicht-Dioden mit unsymmetrischer Kennlinie dargestellt. Hier muß beim Einbau die Polarität der Hochspannungskippdioden beachtet werden, d. h. der Seite der Zündspule mit dem positiven Potential muß die Anode der Kippdiode und der Seite der Zündspule mit dem negativen Potential die Kathode der Kippdioden zugeordnet sein.

Verwendet man, wie in Figur 2b dargestellt, Kippdioden mit symmetrischer Kennlinie, so braucht man beim Einbau oder einem eventuellen Kerzen- oder Kerzensteckerwechsel nicht die Polarität der Kippdiodenkaskaden zu beachten, da diese aufgrund ihrer symmetrischen Kennlinie in beide Spannungsrichtungen kippen.

## Patentansprüche

1. Zündanlage für Brennkraftmaschinen mit einer Doppelfunkenspule (1) mit im Sekundärstromkreis zwischen Doppelfunkenspule (1) und Zündkerze (10, 11) angeordneten Halbleiterschaltelementen (12, 13), wobei jedes dieser Halbleiterschaltelemente vorzugsweise aus Kippdioden in Kaskadenschaltung besteht, so daß bei einer vorgewählten Spannung (Kippspannung) das Halbleiterschaltelement vom Sperrzustand schlagartig in den leitenden Zustand (Kippvorgang) übergeht, wobei das Halbleiterschaltelement vorzugsweise in Kerzennähe, im Kerzenstecker oder in der Zündkerze angeordnet ist, dadurch gekennzeichnet, daß bei einer Doppelfunkenspule (1) in unterschiedlich langen Leitungen (6, 7) von der Zündspule (1) zu den Zündkerzen (10 11) Halbleiterschaltelemente (12, 13) mit unterschiedlicher Kippspannung eingebaut sind, wobei der kürzeren Zündleitung ein Halbleiterschaltelement mit höherer Kippspannung zugeordnet ist.

2. Zündanlage nach Anspruch 1, dadurch gekennzeichnet, daß die Kippspannung der Halbleiterschaltelemente (12, 13) zwischen 11 kV und 20 kV liegt.

3. Zündanlage nach Anspruch 1 und 2, dadurch gekennzeichnet, daß als Kippdiode Fünfschichthalbleiter-Elemente mit symmetrischem Aufbau verwendet werden, die in beiden Spannungsrichtungen kippen.

## Claims

1. Ignition system for internal combustion engines having a double coil (1) with semiconductor switching elements (12, 13) which are arranged in the secondary circuit between the double coil (1) and spark plug (10, 11), each of these semiconductor switching elements preferably consisting of breakover diodes in a cascade circuit so that with a preselected voltage (breakover voltage) the semiconductor switching element suddenly changes from the inhibiting state to the conducting state (breakover process), the semiconductor switching element preferably being arranged near to the spark plug, to the spark plug socket or in the spark plug, characterized in that semiconductor switching elements (12, 13) with different breakover voltages are installed in a double coil (1) in lines (6, 7) of different lengths, from the ignition coil (1) to the spark plugs (10, 11), a semiconductor switching element with a higher breakover voltage being assigned to the shorter ignition line.

2. Ignition system according to Claim 1, characterized in that the breakover voltage of the semiconductor switching element (12, 13) lies between 11 kV and 20 kV.

3. Ignition system according to Claim 1 and 2, characterized in that five-layer semiconductor elements which have a symmetrical structure and flip in both voltage directions are used as breakover diode.

## Revendications

1. Installation d'allumage pour moteurs à combustion interne comportant une bobine (1) à double sortie ayant un circuit secondaire entre la bobine à double sortie (1) et les bougies d'allumage (10, 11), avec des éléments de commutation semi-conducteurs (12, 13), chacun de ces éléments de commutation étant réalisé de préférence sous la forme de diode de basculement montée en cascade pour qu'à une tension prédéterminée (tension de basculement) l'élément de commutation semi-conducteur passe brusquement de son état bloqué à son état conducteur (basculement), l'élément de commutation semi-conducteur passe brusquement de son état bloqué à son état conducteur (basculement), l'élément de commutation à semi-conducteur étant situé de préférence à proximité de la bougie, dans le connecteur de la bougie ou dans la bougie d'allumage elle-même, installation caractérisée en ce que pour une bobine à double sortie (1) on a des lignes (6, 7) de longueurs différentes reliant la bobine d'allumage (1) aux bougies (10, 11), comportant des éléments de commutation semi-conducteurs (12, 13) ayant une tension de basculement différente, la ligne d'allumage la plus courte étant associée à un élément de commutation semi-conducteur ayant la tension de basculement la plus élevée.

2. Installation d'allumage selon la revendication 1, caractérisée en ce que la tension de basculement des éléments de commutation semi-conducteurs (12, 13) se situe entre 11 kV et 20 kV.

3. Installation d'allumage selon la revendication 1 et 2, caractérisée en ce que la diode de basculement est constituée par un élément semi-conducteur à cinq couches à structure symétrique basculant dans les deux sens de la tension.
